# DEMANDE DE BREVET EUROPEEN

(11) **EP 1 600 574 A1**
(43) Date de publication de la demande: **30.11.2005**
(21) Numéro de dépôt: 04447130.8
(22) Date de dépôt: 25.05.2004
(51) Int. Cl.: E04B 5/40, E04B 5/29

(54) **Dispositif de connexion pour structure composite béton/acier à destination de planchers ou toitures**

(71) Demandeur: USINOR, 92800 Puteaux (FR)
(72) Inventeur: Kergen, Richard, 4347 Fexhe-le-Haut-Clocher (BE); Bortolotti, Emmanuel, 4120 Neufre (BE)
(74) Mandataire: Van Malderen, Michel

(57) **Abrégé**

La présente invention se rapporte à un dispositif pour la connexion d'une pluralité de tôles métalliques profilées (1), constituant un plancher, sur une poutre ou une poutrelle (2), caractérisé en ce qu'il comprend des moyens d'appui supérieur (3) préassemblés sur le plancher et destinés à être fixés sur une semelle supérieure de la poutre (2) et/ou des moyens d'appui inférieur (7,8) destinés à reposer sur une semelle inférieure de la poutre (2) et montés pivotants autour d'une articulation (13) pour ajuster le cas échéant la répartition de charge entre les appuis inférieur et supérieur.

## Description

### Objet de l'invention

La présente invention se rapporte à des éléments connecteurs et obturateurs équipant, de préférence selon un mode partiellement préfabriqué, des dalles de plancher ou toiture à base de tôle profilées, de préférence à section trapézoïdale périodique et en acier, en vue de la jonction de celles-ci avec une structure porteuse principale réalisée en poutres ou poutrelles.

### Arrière-plan technologique et état de la technique

Il est bien connu que la réalisation par coffrage de dalles de plancher en béton, en appui sur une structure de poutres, nécessite la pose d'étais. Lors de la réalisation d'immeubles à étages, cet étayage est contraignant dans la mesure où le montage d'un étage supplémentaire requiert l'étayage à l'étage immédiatement inférieur, dont le plancher doit déjà être complètement solidifié.

L'utilisation de coffrages en tôles métalliques, généralement en acier, à profil trapézoïdal permet avantageusement de s'affranchir de cette contrainte et de réaliser plusieurs étages à la fois.

La connexion de tôles métalliques à profil trapézoïdal sur une structure est classiquement réalisée par simple pose avec une fixation sur la structure. Dans le cas de dalles de portée supérieure à 4-5 mètres, cette méthode devient rapidement inapplicable dès que la hauteur des tôles profilées devient élevée. En effet, d'une part, il en résulte une consommation de hauteur importante puisque la hauteur de la dalle finale est égale à la somme des hauteurs de la poutre et de la tôle. D'autre part, il apparaît des problèmes de résistance dus à la localisation de la réaction d'appui, lors de la phase de bétonnage pendant laquelle la tôle reprend seule les charges dues au poids du béton et à la mise en oeuvre.

Différentes sortes de connecteurs ont été développés pour pallier ces inconvénients.

Dans la demande DE-A-30 04615, la rigidité de la dalle enrobée de béton est augmentée en noyant une paillasse métallique dans le béton au-dessus du profilé, la paillasse reposant sur la poutre de structure au moyen de chevilles.

Par ailleurs, dans le brevet US-A-6,112,482, on a proposé l'utilisation d'un diaphragme local comme appareil d'appui, reposant sur la semelle inférieure de la poutre support. Cette pièce complémentaire a une fonction de renforcement de la résistance de la structure, dans la mesure où elle permet de reprendre l'effort par le haut, en sommet d'onde. La tôle en métal est donc déposée sur cet appareil, ce qui a le mérite d'éviter la ruine locale par excès de compression dans la zone d'appui, tout en réduisant la hauteur totale de la dalle. Pour les structures composites en béton, ce diaphragme est directement utilisé comme obturateur pour le béton en phase liquide. Ce dispositif présente en outre l'avantage de noyer la poutrelle de béton dans le cas d'un tel plancher mixte acier/béton, avec comme avantage supplémentaire d'augmenter la résistance au feu de la structure.

Cependant, cette technique présente le désavantage de nécessiter une poutrelle non standard dont la semelle inférieure est plus large que la semelle supérieure. De plus, la hauteur de la poutre se trouve limitée par la hauteur totale de la dalle. En raison de cette restriction, la portée de la poutre est limitée au même ordre de grandeur que celle de la tôle en métal. En outre, le diaphragme doit être posé sur chantier, ce qui représente également une opération coûteuse.

Une autre possibilité, proposée dans le document DE-A-42 15686, consiste à suspendre la tôle à des barrettes solidarisées à la semelle supérieure des poutre(lle)s et dépassant de celle-ci en porte-à-faux pour permettre précisément l'accrochage des tôles métalliques profilées de hauteur importante. Ces barrettes peuvent être soudées en atelier de préfabrication des poutrelles, avec un espacement régulier de telle sorte que la tôle en acier soit déposée directement sur ces barrettes au cours de la phase de chantier. D'autres systèmes de solidarisation tels que le rivetage, le soudage ou le sanglage des barrettes peuvent aussi être utilisés. Ce système permet d'éviter le poinçonnement local puisque la tôle est suspendue à la structure. Il possède également l'avantage de présenter une faible hauteur combinée totale puisque la hauteur de la tôle est reprise par la poutre, à l'exception de la hauteur des barrettes. La poutre utilisée dans ce cas peut être une poutre standard sans bétonnage dans les âmes ou une poutre standard avec bétonnage des âmes avant pose, dans le cas où les exigences au feu sont plus restrictives. Des poutres pré-fléchies sont également utilisables avec ce dispositif. Il n'y a donc pas de limitation de portée pour les poutres.

Dans le cas des structures mixtes acier/béton, des obturateurs doivent être disposés sur chantier. Les barrettes étant soudées directement sur la poutrelle, la manutention des poutrelles préfabriquées est rendue plus difficile. En effet, ces barrettes peuvent être abîmées lors du transport et du montage in situ. L'espacement des barrettes, déterminé en atelier de préfabrication, pose également certains problèmes de tolérance lors- de la pose de la tôle sur la structure puisque les tolérances exigées à la préfabrication des poutres, qui sont faibles, diffèrent habituellement des tolérances dimensionnelles de fabrication de la tôle, qui sont assez élevées. Ces inconvénients nécessitent parfois de corriger les défauts constatés sur le chantier, ce qui représente un surcoût.

Encore une autre possibilité, relevée dans l'état de la technique, et décrite dans le brevet américain US-A-3,108,662, est d'utiliser des tôles profilées présentant des flancs d'onde relevés et recourbés vers l'intérieur des tôles le long des bords supérieurs longitudinaux, de manière à permettre le passage, sur toute la longueur de la tôle, de renforts tels que tubes ou ronds à béton, qui s'appuient en outre sur des poutrelles ou des murs de structure. Ce type de renfort permet d'augmenter sensiblement la résistance en flexion des tôles, de diminuer la flèche et par conséquent de supporter une charge totale de dalle plus élevée. Cette solution présente le désavantage d'être coûteuse dans la mesure où les tubes de renfort doivent s'étendre sur toute la longueur de la tôle profilée.

Le système par simple pose, avec fixation, ne constitue pas une liaison continue entre tôle et poutre. La tôle ne peut donc pas contreventer la poutre contre le déversement, grâce à un effet diaphragme tel que décrit dans le document US-A-6,112,482. Ainsi, que ce soit dans le cas d'une structure sèche en l'absence de béton, soit dans la phase de construction dans laquelle le béton coulé n'est pas encore en résistance, avec une tendance au flambement de la poutre, ce manque de continuité n'exclut pas le risque de chute des tôles dans le cas d'un écartement accidentel des poutres avec rupture des connecteurs.

### Buts de l'invention

La présente invention vise à fournir une solution qui ne présente pas les inconvénients de l'état de la technique.

Plus particulièrement, l'invention a pour but de fournir un dispositif simple, rationnel, résistant et bon marché de connexion de tôles trapézoïdales en métal, servant de base à une dalle de plancher ou toiture reposant sur une structure principale faite de poutres ou poutrelles.

L'invention a encore pour but de fournir un dispositif de connexion de tôles à des poutrelles, indépendant des différences de tolérances existant entre ces deux types d'éléments structuraux.

L'invention a pour but complémentaire de fournir un dispositif de connexion pouvant être monté sur les tôles en atelier de préfabrication.

L'invention a encore pour but de fournir des obturateurs permettant de noyer de béton l'âme des poutrelles de la structure principale, et ainsi augmenter la résistance au feu.

L'invention a encore pour but de fournir un dispositif de connexion permettant d'éviter la chute desdites tôles en cas d'écartement accidentel des poutrelles dans le cas où le béton est inexistant ou encore liquide.

### Principaux éléments caractéristiques de l'invention

Un premier aspect de la présente invention concerne un dispositif pour la connexion d'une pluralité de tôles métalliques profilées, constituant un plancher, sur une poutre ou une poutrelle, caractérisé en ce qu'il comprend des moyens d'appui supérieur préassemblés sur le plancher et destinés à être fixés sur une semelle supérieure de la poutre et/ou des moyens d'appui inférieur destinés à reposer sur une semelle inférieure de la poutre et montés pivotants autour d'une articulation pour ajuster le cas échéant la répartition de charge entre les appuis inférieur et supérieur.

Selon une première modalité préférée de l'invention, les moyens d'appui supérieur comprennent au moins un connecteur en bout solidarisé à chaque tôle individuelle et dépassant de celle-ci longitudinalement, pour réaliser l'appui et la fixation de ladite tôle sur la semelle supérieure de la poutre.

Avantageusement, les connecteurs sont préfixés par un moyen mécanique tel que clouage, clinchage ou rivetage, par fusion ou par collage, ou par une combinaison d'au moins deux de ces moyens, dans la partie supérieure de la tôle, directement sur la face inférieure de la semelle ou sur l'âme de celle-ci.

Toujours avantageusement, les connecteurs sont préfixés de manière coulissante et rétractable à la tôle, de préférence dans une zone pliée servant de réceptacle dans ladite partie supérieure de la tôle.

De préférence, les connecteurs ont une extension longitudinale inférieure à la longueur de la tôle, de préférence inférieure à la demi-longueur de la tôle.

Encore de préférence, les connecteurs comprennent une barrette pleine usinée dans la masse ou un tube, de préférence de section carrée ou rectangulaire, ou encore une pièce formée, par découpe et pliage, à partir d'une tôle plate.

De manière particulièrement avantageuse, les connecteurs préfixés en bout de tôle ont une hauteur d'au moins 10 mm par rapport à l'épaisseur de la tôle, de préférence sont doublés, disposés l'un sur l'autre de part et d'autre de la tôle et solidarisés éventuellement entre eux.

Selon une deuxième modalité préférée de l'invention, éventuellement combinée avec la première modalité préférée énoncée ci-dessus, le dispositif de connexion comprend une articulation entre un premier et un deuxième élément d'appui inférieur, ladite articulation étant de préférence de type ourlet, charnière ou emboîtement articulé et étant apte à reprendre la charge de construction du plancher.

Selon l'invention, le premier moyen d'appui inférieur est montable en appui sur la tôle de plancher, tandis que le deuxième moyen d'appui inférieur est montable en appui sur la semelle inférieure de la poutre via un moyen d'arrêt, muni éventuellement d'une vis de réglage.

Avantageusement, le premier moyen d'appui inférieur comprend un moyen d'appui local pour répartir la charge sur les connecteurs et des ouvertures pour être enfilé sur lesdits connecteurs.

Toujours avantageusement, le premier moyen d'appui inférieur est en outre muni de rabats pour assurer l'étanchéité par rapport au plancher lors d'une coulée de béton.

Encore avantageusement, le deuxième moyen d'appui inférieur est muni d'au moins un rabat pour assurer l'étanchéité par rapport au plancher et de rabats sur chacun de ses côtés latéraux pour assurer la liaison entre desdits deuxièmes moyens contigus, cette liaison étant réalisable par un moyen mécanique tel que clouage, clinchage ou rivetage, par fusion ou par collage.

De préférence, le moyen d'appui inférieur est muni d'une patte constituant un élément d'arrêt par rapport à la semelle inférieure de la poutre.

Un deuxième objet de la présente invention concerne une structure métallique ou composite béton/métal, le métal étant de préférence de l'acier et la structure étant de préférence de type mixte à béton coulé sur chantier, comprenant une pluralité de poutres ou poutrelles de structure sur lesquelles s'appuient une pluralité de tôles profilées, de préférence à section essentiellement trapézoïdale et de hauteur élevée, ces dernières servant de base ou de coffrage à une dalle de plancher ou de toiture, caractérisée en ce que chaque tôle comprend une pluralité de connecteurs, tels que décrits ci-dessus, fixés à la poutre par un moyen mécanique tel que clouage, clinchage ou rivetage, par fusion ou par collage.

Avantageusement la structure comporte en outre une pluralité d'obturateurs en bout de tôle pour assurer l'étanchage lors du bétonnage de la dalle composite et/ou des âmes des poutres.

De préférence, lesdits connecteurs et/ou obturateurs sont montables sur les tôles en atelier de préfabrication avant l'utilisation sur chantier.

Toujours de préférence, la structure comprend en outre une armature chapeau noyée dans le béton coulé après montage de la structure, tout en recouvrant lesdits connecteurs.

Un troisième objet de la présente invention concerne un procédé de fabrication d'une structure métallique, ou composite béton/métal, telle que décrite ci-dessus, caractérisé au moins par les étapes suivantes :
- des connecteurs en bout faisant office de moyens d'appui supérieur sont fixés en atelier de préfabrication dans le sens longitudinal sur des tôles métalliques profilées de hauteur élevée, par un moyen mécanique tel que clouage, clinchage ou rivetage, par fusion ou par collage, de préférence dans la partie supérieure de la tôle, directement sur la face inférieure de la semelle ou sur l'âme de celle-ci ;
- les dites tôles munies de leurs moyens d'appui sont acheminées sur chantier et mises en place sur une ou plusieurs poutres ;
- des obturateurs de l'onde des tôles comprenant des flasques sont éventuellement mis en place au voisinage de la jonction des poutres et des tôles ;
- les connecteurs des tôles sont fixés aux poutres par un moyen mécanique, par fusion ou par collage ;
- éventuellement, les obturateurs sont fixés aux poutres et/ou entre eux par un moyen mécanique, par fusion ou par collage ;
- dans le cas de la présence d'obturateurs, un bétonnage des dalles de plancher ou toiture est réalisé pour les dalles mixtes à béton coulé présentant des exigences élevées de résistance au feu.

Selon une modalité avantageuse de réalisation du procédé, celui-ci est tel que :
- des moyens d'appui inférieur faisant également office d'obturateurs, pour le bétonnage des âmes des poutres, sont fixés en outre de manière transverse en bout de plancher, par un moyen mécanique, par fusion ou par collage ;
- lesdits moyens sont mis en place au voisinage de la jonction des poutres et des tôles ;
- éventuellement, lesdits moyens sont fixés aux poutres et/ou entre eux par un moyen mécanique, par fusion ou par collage, de préférence en réglant la répartition de charge entre les appuis supérieur et inférieur ;
- un bétonnage simultané des âmes des poutres et des dalles de plancher ou toiture est réalisé dans le cas des dalles mixtes à béton coulé présentant des exigences élevées de résistance au feu.

Toujours avantageusement, les obturateurs sont mis en place sur les tôles en atelier de préfabrication, préalablement à l'acheminement et au montage des planchers sur chantier.

### Brève description des figures

La figure 1.a représente schématiquement, selon une vue en perspective, la structure de plancher selon la présente invention, présentant des connecteurs à appuis supérieur et inférieur.

La figure 1.b représente schématiquement, selon une vue en coupe dans un axe transversal par rapport aux poutres, la structure de plancher de la figure 1.a.

La figure 1.c représente schématiquement la structure de plancher de la figure 1.a, selon une vue en coupe dans un axe longitudinal par rapport aux poutres.

La figure 2 représente schématiquement, selon une vue éclatée et en perspective, le dispositif de connexion pour la structure de plancher selon la présente invention.

Les figures 3.a à 3.c représentent schématiquement une forme d'exécution préférée où des connecteurs et obturateurs ont été pré-assemblés sur une tôle de plancher.

La figure 4 représente schématiquement les différents constituants possibles pour réaliser le dispositif de connexion selon la présente invention.

### Description d'une forme d'exécution préférée de l'invention

La présente invention propose une nouvelle technique et un nouveau dispositif d'accrochage de tôles métalliques profilées 1, ci-après appelées "plancher", de préférence en acier et à section trapézoïdale, de hauteur relativement élevée, sur des poutres ou poutrelles 2.

De la manière la plus générale illustrée sur les figures 1.a à 1.c, on utilise des connecteurs de suspension 3, directement fixés sur la tôle 1.

Ces connecteurs 3 ont une extrémité dépassant longitudinalement de la tôle 1 qui va servir d'appui supérieur sur la poutrelle 2. La liaison 4 de cet appui supérieur avec la poutrelle 2 est assurée soit par un moyen mécanique 4, par exemple clou Hilti, soit par fusion, par exemple soudure par point, ou soit encore par collage. On utilisera aussi par exemple une fixation par rivets autopoinçonneurs.

D'autre part, le dispositif de connexion présente une pièce pouvant jouer le rôle d'un obturateur comprenant un premier élément d'appui inférieur 7 monté pivotant autour d'une articulation 13, par exemple de type ourlet ou charnière, sur un deuxième élément d'appui inférieur 8. Le premier élément 7 de l'obturateur s'appuie sur la tôle de plancher 1, tandis que le deuxième élément 8 de l'obturateur s'appuie sur la semelle inférieure de la poutrelle 2. L'élément 8 est doté d'un élément d'arrêt 18 tel que représenté, complété éventuellement par une vis de réglage 19, ou de tout autre moyen d'arrêt tel qu'un coin, de manière à ajuster la répartition de charge entre les appuis inférieur et supérieur, grâce à l'inclinaison variable de l'élément 8.

La figure 2 montre une vue éclatée du plancher de l'invention qui présente des connecteurs 3 préassemblés faisant office d'appuis supérieurs, ainsi que des éléments obturateurs rapportés 7 et 8, connectés entre eux par l'articulation 13. Comme représenté à la figure 4, l'élément 7 est également doté d'un élément d'appui local 12 pour répartir la charge sur les connecteurs 3 et d'ouvertures 11 pour être enfilé au montage sur les mêmes connecteurs 3. L'élément 7 est en outre muni de rabats 14 pour assurer l'étanchéité par rapport au plancher 1 lors de la coulée de béton (Figure 4). De même, l'élément 8 est doté d'un rabat 15 pour assurer l'étanchéité par rapport au plancher 1 et de rabats 16 sur chacun de ses côtés latéraux pour assurer la liaison entre éléments 8 contigus (Figure 4). Cette liaison est réalisée par exemple par boulonnage, soudage par points, agrafage mécanique, clinchage, etc. Enfin, l'élément 8 est terminé par la patte 18 constituant l'élément d'arrêt par rapport à la semelle inférieure de la poutrelle 2.

De préférence, les pièces articulées 7 et 8 constituant l'appui inférieur du dispositif de l'invention sont montées sur le plancher avant la pose par simple enfilage sur les connecteurs 3 par les ouvertures 11.

Comme représenté sur les figure 3.a à 3.c, les connecteurs 3 sont de préférence solidarisés à la tôle 1 par préfabrication en atelier, ce qui permet d'éviter de réaliser l'opération sur chantier. Ainsi, le transport et la manutention des poutres préfabriquées 2 ne sont donc pas affectés par la présence d'un appareil d'appui ou de barrettes soudées sur ces dernières, comme dans l'état de la technique. La jonction (non représentée) avec la tôle 1 est par exemple une soudure par points, un assemblage mécanique, etc. Comme mentionné ci-dessus, la connexion avec la poutrelle 2 est réalisée lors du montage du plancher, par exemple sous forme d'une soudure par points, d'un clou Hilti, etc.

Les connecteurs 3 peuvent par exemple être usinés dans la masse à partir d'une barrette pleine, consister en un tube auquel une équerre est soudée ou encore consister en une pièce obtenue par découpe et pliage.

Afin d'éviter la ruine locale par excès de compression à l'appui, les connecteurs 3 sont fixés dans la zone supérieure de la tôle 1, soit directement sur la face inférieure de la semelle supérieure pliée de manière adéquate pour recevoir les connecteurs, soit sur l'âme.

La tôle 1 munie de connecteurs 3 est posée sur la poutre 2 sur le chantier même. Les pattes dépassantes des connecteurs 3 et solidaires initialement de la tôle peuvent alors être fixées sur la poutre par un moyen mécanique 4, par fusion ou encore par collage. La fixation des connecteurs 3 sur la poutre permet avantageusement la reprise des efforts horizontaux. Cette opération permet d'assurer la continuité de la liaison tôle/poutrelle, ce qui permet d'utiliser l'effet diaphragme (reprise des efforts horizontaux) de la tôle afin de limiter le déversement des poutrelles en l'absence de béton ou en phase de construction. Cette connexion améliore également la sécurité et évite la chute des tôles dans le cas d'un écartement accidentel des poutres.

Dans le cas d'exigences particulières à l'incendie et pour les dalles mixtes acier/béton, l'invention tire profit de la fonction d'obturation des pièces 7, 8, autorisant le bétonnage simultané de la dalle et des âmes des poutres 2 sur chantier. Ces obturateurs évitent donc la nécessité d'un bétonnage au sol des âmes des poutrelles puisque l'opération est simultanée avec celle de bétonnage de la dalle. En outre, des obturateurs préfabriqués peuvent être conçus pour rendre les planchers empilables sous forme de fagots, ce qui facilite leur manutention et leur transport.

Selon encore une autre modalité d'exécution préférée de l'invention, illustrée sur les figures 3.a à 3.c, l'obturateur est constitué d'au moins deux pièces 6, 10 préassemblées sur le plancher ou posées au moment du chantier. Dans ce cas, l'appui est uniquement supérieur grâce aux connecteurs 3. Ces pièces 6, 10 sont des flasques qui peuvent être pré-assemblés sur la tôle 1 en atelier avec les appuis 3. Le flasque 6 obture l'onde de la tôle. Les obturateurs 6 sont présentés en vue détaillée sur la figure 4. Avantageusement, les flasques 6 présentent un certain angle d'inclinaison de la face d'obturation pour permettre un empilage des planchers pré-fabriqués, le pas d'empilage étant l'épaisseur des connecteurs 3. Par ailleurs, la face inférieure des connecteurs 3 coïncide avec le plan inférieur 20 de la pièce d'obturation 10, représentée à la figure 4.

Enfin, une armature chapeau (non représentée) recouvrant les connecteurs 3 peut être prévue en cas de dalle mixte. Cette armature sera alors noyée dans le béton coulé. Cette armature chapeau prévient ainsi le risque de chute de la dalle de plancher et augmente encore la capacité à redistribuer les efforts dans la structure en cas de sollicitations accidentelles.

## Revendications

1. Dispositif pour la connexion d'une pluralité de tôles métalliques profilées (1), constituant un plancher, sur une poutre ou une poutrelle (2),
**caractérisé en ce qu'**il comprend des moyens d'appui supérieur (3) préasssmblés sur le plancher et destinés à être fixés sur une semelle supérieure de la poutre (2) et/ou des moyens d'appui inférieur (7,8) destinés à reposer sur une semelle inférieure de la poutre (2) et montés pivotants autour d'une articulation (13) pour ajuster le cas échéant la répartition de charge entre les appuis inférieur et supérieur.

2. Dispositif de connexion selon la revendication 1, **caractérisé en ce que** les moyens d'appui supérieur comprennent au moins un connecteur en bout (3) solidarisé à chaque tôle (1) individuelle et dépassant de celle-ci longitudinalement, pour réaliser l'appui et la fixation de ladite tôle (1) sur la semelle supérieure de la poutre (2).

3. Dispositif de connexion selon la revendication 2, **caractérisé en ce que** les connecteurs (3) sont préfixés par un moyen mécanique tel que clouage, clinchage ou rivetage, par fusion ou par collage, ou par une combinaison d'au moins deux de ces moyens, dans la partie supérieure de la tôle (1), directement sur la face inférieure de la semelle ou sur l'âme de celle-ci.

4. Dispositif de connexion selon la revendication 2 ou 3, **caractérisé en ce que** les connecteurs (3) sont préfixés de manière coulissante et rétractable à la tôle (1), de préférence dans une zone pliée servant de réceptacle dans ladite partie supérieure de la tôle (1).

5. Dispositif de connexion selon l'une quelconque des revendications 2 à 4, **caractérisé en ce que** les connecteurs (3) ont une extension longitudinale inférieure à la longueur de la tôle, de préférence inférieure à la demi-longueur de la tôle.

6. Dispositif de connexion selon l'une quelconque des revendications 2 à 5, **caractérisé en ce que** les connecteurs (3) comprennent une barrette pleine usinée dans la masse ou un tube, de préférence de section carrée ou rectangulaire, ou encore une pièce formée, par découpe et pliage, à partir d'une tôle plate.

7. Dispositif de connexion selon l'une quelconque des revendications 3 à 6, **caractérisé en ce que** les connecteurs (3) préfixés en bout de tôle ont une hauteur d'au moins 10 mm par rapport à l'épaisseur de la tôle, de préférence sont doublés, disposés l'un sur l'autre de part et d'autre de la tôle (1) et solidarisés éventuellement entre eux.

8. Dispositif de connexion selon l'une quelconque des revendications précédentes, **caractérisé en ce qu'**il comprend une articulation (13) entre un premier et un deuxième élément d'appui inférieur (7,8), ladite articulation étant de préférence de type ourlet, charnière ou emboîtement articulé et étant apte à reprendre la charge de construction du plancher.

9. Dispositif de connexion selon la revendications 8, **caractérisé en ce** le premier moyen d'appui inférieur (7) est montable en appui sur la tôle de plancher (1), tandis que le deuxième moyen d'appui inférieur (8) est montable en appui sur la semelle inférieure de la poutre (2) via un moyen d'arrêt (18), muni éventuellement d'une vis de réglage (19).

10. Dispositif de connexion selon la revendication 8 ou 9, **caractérisé en ce que** le premier moyen d'appui inférieur (7) comprend un moyen d'appui local (12) pour répartir la charge sur les connecteurs (3) et des ouvertures (11) pour être enfilé sur lesdits connecteurs (3).

11. Dispositif de connexion selon la revendication 8, 9 ou 10, **caractérisé en ce que** le premier moyen d'appui inférieur (7) est en outre muni de rabats (14) pour assurer l'étanchéité par rapport au plancher (1) lors d'une coulée de béton.

12. Dispositif de connexion selon l'une quelconque des revendications 8 à 11, **caractérisé en ce que** le deuxième moyen d'appui inférieur (8) est muni d'au moins un rabat (15) pour assurer l'étanchéité par rapport au plancher (1) et de rabats (16) sur chacun de ses côtés latéraux pour assurer la liaison entre desdits deuxièmes moyens (8) contigus, cette liaison étant réalisable par un moyen mécanique tel que clouage, clinchage ou rivetage, par fusion ou par collage.

13. Dispositif de connexion selon la revendication 12, **caractérisé en ce que** le moyen d'appui inférieur (8) est muni d'une patte (18) constituant un élément d'arrêt par rapport à la semelle inférieure de la poutre (2).

14. Structure métallique ou composite béton/métal, le métal étant de préférence de l'acier et la structure étant de préférence de type mixte à béton coulé sur chantier, comprenant une pluralité de poutres ou poutrelles de structure (2) sur lesquelles s'appuient une pluralité de tôles (1) profilées, de préférence à section essentiellement trapézoïdale et de hauteur élevée, ces dernières servant de base ou de coffrage à une dalle de plancher ou de toiture, **caractérisée en ce que** chaque tôle (1) comprend une pluralité de connecteurs (3), selon l'une quelconque des revendications précédentes, fixés à la poutre (2) par un moyen mécanique (4) tel que clouage, clinchage ou rivetage, par fusion ou par collage.

15. Structure selon la revendication 14,
**caractérisée en ce qu'**elle comporte en outre une pluralité d'obturateurs (6,7,8,10) en bout de tôle (1) pour assurer l'étanchage lors du bétonnage de la dalle composite et/ou des âmes des poutres.

16. Structure selon la revendication 14 ou 15, **caractérisée en ce que** lesdits connecteurs (3) et/ou obturateurs (6,7,8,10) sont montables sur les tôles (1) en atelier de préfabrication avant l'utilisation sur chantier.

17. Structure selon l'une quelconque des revendications 14 à 16, **caractérisée en ce qu'**elle comprend en outre une armature chapeau noyée dans le béton coulé après montage de la structure, tout en recouvrant lesdits connecteurs.

18. Procédé de fabrication d'une structure métallique, ou composite béton/métal, selon l'une quelconque des revendications 14 à 17, **caractérisé** au moins par les étapes suivantes :
- des connecteurs en bout (3) faisant office de moyens d'appui supérieur sont fixés en atelier de préfabrication dans le sens longitudinal sur des tôles métalliques profilées de hauteur élevée (1), par un moyen mécanique tel que clouage, clinchage ou rivetage, par fusion ou par collage, de préférence dans la partie supérieure de la tôle (1), directement sur la face inférieure de la semelle ou sur l'âme de celle-ci ;
- les dites tôles (1) munies de leurs moyens d'appui (3) sont acheminées sur chantier et mises en place sur une ou plusieurs poutres (2) ;
- des obturateurs de l'onde des tôles (1) comprenant des flasques (6,10) sont éventuellement mis en place au voisinage de la jonction des poutres (2) et des tôles (1) ;
- les connecteurs (3) des tôles (1) sont fixés aux poutres (2) par un moyen mécanique (4), par fusion ou par collage ;
- éventuellement, les obturateurs (6,10) sont fixés aux poutres (2) et/ou entre eux par un moyen mécanique (4), par fusion ou par collage ;
- dans le cas de la présence d'obturateurs (6,10), un bétonnage des dalles de plancher ou toiture est réalisé pour les dalles mixtes à béton coulé présentant des exigences élevées de résistance au feu.

19. Procédé selon la revendication 18,
**caractérisé en ce que** :
- des moyens d'appui inférieur (7,8), faisant également office d'obturateurs pour le bétonnage des âmes des poutres (2), sont fixés en outre de manière transverse en bout de plancher, par un moyen mécanique, par fusion ou par collage ;
- lesdits moyens (7,8) sont mis en place au voisinage de la jonction des poutres (2) et des tôles (1) ;
- éventuellement, lesdits moyens (7,8) sont fixés aux poutres (2) et/ou entre eux par un moyen mécanique, par fusion ou par collage, de préférence en réglant la répartition de charge entre les appuis supérieur et inférieur ;
- un bétonnage simultané des âmes des poutres et des dalles de plancher ou toiture est réalisé dans le cas des dalles mixtes à béton coulé présentant des exigences élevées de résistance au feu.

20. Procédé selon la revendication 18 ou 19, **caractérisé en ce que** les obturateurs (6,7,8,10) sont mis en place sur les tôles (1) en atelier de préfabrication, préalablement à l'acheminement et au montage des planchers (1) sur chantier.
